# EUROPÄISCHE PATENTSCHRIFT

(11) **EP 0 794 394 B1**
(45) Veröffentlichungstag und Bekanntmachung des Hinweises auf die Patenterteilung: **29.08.2001**
(21) Anmeldenummer: 97103195.0
(22) Anmeldetag: 27.02.1997
(51) Int. Cl.: F24H 9/12

(54) **Heizkörper-Anschlussarmatur**
Connector assembly for radiators
Dispositif de raccordement pour radiateurs

(30) Priorität: 04.03.1996 DE 29603954 U
(43) Veröffentlichungstag der Anmeldung: 10.09.1997
(73) Patentinhaber: Gampper GmbH, D-67821 Alsenz (DE)
(72) Erfinder: Gampper, Otto, Ing., 67821 Alsens (DE)
(74) Vertreter: Patentanwälte Möll und Bitterich

(56) Entgegenhaltungen:
- DE-A- 2 307 056
- FR-A- 2 125 874

## Beschreibung

Die Erfindung betrifft eine Armatur zum Anschließen von Heizkörpern an Vorlauf und Rücklauf eines im Estrich verlegten Zweirohr-Heizungssystems gemäß dem Oberbegriff des Anspruchs 1.

Aus der DE-U 72 27 381 sind Heizkörperanschlussarmaturen für Zweirohr-Heizungssysteme mit geschoßweise im Estrich verlegten Vorlauf- und Rücklaufrohren bekannt, bestehend aus zwei U-förmigen Umlenkschleifen-Rohren, an deren Scheitel jeweils ein zum Heizkörper führender Abzweig vorgesehen ist.

Die DE-A 23 07 056, die als nächstliegender Stand der Technik angesehen wird, offenbart eine verbesserte Anschlussarmatur. Diese besteht aus zwei Teilen, die in einer waagerechten Ebene getrennt sind. Zwecks Anpassung an die örtlichen Verhältnisse - Lage der Anschlüsse an Vor- und Rücklaufrohr einerseits und Position des Heizkörpers andererseits - kann das obere Armaturteil auch um 90° gedreht auf das untere Teil aufgesetzt und mittels einer zentralen Spannschraube verbunden werden. Für eine noch höhere Flexibilität kann auch das untere Armaturteil aus zwei Teilen bestehen, so dass insgesamt eine dreiteilige Anschlussarmatur vorliegt. Problematisch ist allerdings die einwandfreie Abdichtung zwischen den Einzelteilen der Armatur. Außerdem ist die bekannte Armatur nur für Heizkörper mit Koaxialanschluss von Vorlauf und Rücklauf geeignet.

Die DE-A 40 17 689, DE-A 41 38 899 und DE-A 44 19 278 offenbaren HeizkörperAnschlussarmaturen, die nur für den Wandeinbau geeignet sind. Dabei weist die Armatur der DE-A 4419 278 die zusätzliche Besonderheit auf, dass mit Hilfe eines drehbaren Kükens Vorlauf und Rücklauf zum Heizkörper gewechselt werden können, so daß auch eine nicht normgerechte Verrohrung nachträglich noch korrigiert werden kann. Allerdings sind diese Armaturen groß, teuer und, wie erwähnt, nur für die Wandmontage geeignet.

Der vorliegenden Erfindung liegt die Aufgabe zugrunde, die gattungsgemäße Armatur zu vereinfachen und so auszubilden, daß eine flexible Anpassung an die gegebenen Bedingungen der Baustelle möglich ist.

Diese Aufgabe wird gelöst durch eine Armatur mit den Merkmalen des Anspruchs 1.

Die erfindungsgemäße Armatur besteht aus zwei getrennten Teilarmaturen, von denen jede einen kompletten Anschlußbogen mit zum Heizkörper abzweigendem Verbindungskanal sowie die bewährten Rohranschlüsse umfaßt. Dichtungsprobleme können daher nicht auftreten. Erhebungen an den Seitenwänden der Teilarmaturen sorgen für den normgerechten gegenseitigen Abstand, so daß die Teilarmaturen selbst optimal schlank ausgeführt werden können, was Material, Gewicht und Kosten sparen hilft.

Die Abmessungen der Teilarmaturen und der angeformten Erhebungen sind vorzugsweise so aufeinander abgestimmt, daß die Mittelachsen der vier bodenseitigen Rohranschlüsse auf den Ecken eines Quadrates sitzen.

Gemäß einer Ausgestaltung der Erfindung sind die Erhebungen an beiden Seitenwänden einer Teilarmatur, vorzugsweise der Rücklauf-Teilarmatur, angeformt. Dadurch bleiben die jeweils unbenutzten Erhebungen der Raumwand zugekehrt und fallen nicht auf.

Alternativ dazu besteht auch die Möglichkeit, an beiden Teilarmaturen Erhebungen halber Höhe anzuformen. Dadurch erhält die fertig montierte Armatur ein symmetrisches Aussehen. Der wesentliche Vorteil besteht darin, daß beide Teilarmaturen in derselben Gußform hergestellt werden können.

Zentrierzapfen und -vertiefungen an den Erhebungen und an den Seitenwänden der Teilarmaturen sorgen für die korrekte gegenseitige Positionierung.

Um die beiden Teilarmaturen sicher und dauerhaft miteinander verbinden zu können, ist an der einen Teilarmatur eine Durchgangsbohrung für eine Verbindungsschraube vorgesehen, während die andere Teilarmatur korrespondierende Gewindebohrungen aufweist. Die Durchgangsbohrung kann auch als Schlitz ausgeführt sein.

Eine besonders günstige Gestaltung erhält man, wenn gemäß einer bevorzugten Weiterbildung der Erfindung die Mittelachse des heizkörperseitigen Rohranschlusses mit der Mittelachse eines der bodenseitigen Rohranschlüsse fluchtet.

Diese und weitere Ausgestaltungen der Erfindung sind Gegenstand der Unteransprüche.

Anhand der Zeichnung soll die Erfindung in Form eines Ausführungsbeispiels näher erläutert werden. Es zeigen
- Fig. 1: drei Ansichten und einen Querschnitt B-B einer Armatur zum Anschließen von Heizkörpern an Vorlaufrohr und Rücklaufrohr eines im Estrich verlegten Zweirohr-Heizungssystems,
- Fig. 2: eine schematische Darstellung eines solchen Heizungssystems,
- Fig. 3: eine Rückansicht einer Armatur mit aufgesteckter Abdeckblende,
- Fig. 4: eine Draufsicht auf die Armatur der Fig. 3, teilweise aufgeschnitten entsprechend der Linie IV-IV,
- Fig. 5: eine Vorderansicht der Armatur der Fig. 3 mit aufgesteckter Abdeckblende,
- Fig. 6: einen Schnitt entsprechend der Linie VI-VI durch Armatur und Abdeckblende der Fig.5 und
- Fig. 7: einen Längsschnitt durch eine Teilarmatur, aufgeschraubt auf Heizungsrohre.

Fig.1 zeigt eine Heizkörper-Anschlussarmatur 1, bestehend aus zwei Teilarmaturen 10, 11, als Vorderansicht, Draufsicht, Rückansicht und Querschnitt B-B. Jede Teilarmatur 10, 11 enthält einen U-förmigen Durchleitkanal 12 mit bodenseitigen Rohranschlüssen 15 und einen von den Durchleitkanälen 12 abzweigenden Verbindungskanal 16, 17 mit heizkörperseitigen Rohranschlüssen 18.

Die Rücklauf-Teilarmatur 10 besitzt an beiden Seitenwänden Erhebungen 22, 22'. Zentrierzapfen und -vertiefungen 20, 21 an den Erhebungen 22, 22' bzw. den Seitenwänden der anderen Teilarmatur 11 sorgen für einen abstands- und paßgenauen Sitz der beiden Teilarmaturen 10, 11.

Die Verbindung der beiden Teilarmaturen 10, 11 erfolgt mit Hilfe einer Verbindungsschraube 23. Hierzu besitzt die eine Teilarmatur 10 eine Durchgangsbohrung 29, die andere Teilarmatur 11 eine Gewindebohrung 24.

Dank dieser Ausgestaltung lassen sich die beiden Teilarmaturen 10, 11 spiegelbildlich zueinander montieren, so daß eine flexible Anpassung an die Gegebenheiten der Baustelle möglich ist.

Die entsprechende Anwendung zeigt Fig. 2. Man erkennt ein Zweirohr-Heizungssystem, dessen Vorlaufrohre 3 und Rücklaufrohre 4 im Estrich parallel zur Raumwand verlegt sind. Um die Verbindung zu Heizkörpern 2 mit Ventil 5 rechts und Heizkörpern 2' mit Ventil 5' links vornehmen zu können, werden die beiden Teilarmaturen 10, 11 spiegelbildlich wechselweise miteinander verschraubt und mit den Vorlaufund Rücklaufrohren 3, 4 bzw. den Heizkörperanschlüssen verbunden. Sollten einmal Vor- und Rücklaufrohre 3, 4 verwechselt worden sein, so läßt sich auch dies korrigieren. Die Erhebungen 22' an den Rücklauf-Teilarmaturen 10 sind der Raumwand zugekehrt und bleiben für den Betrachter unsichtbar.

Die aus dem Estrich bzw. Bodenbelag senkrecht austretenden Vor- und Rücklaufrohre 3, 4 sowie die auf deren Enden befestigte Armatur 1 können mit Hilfe einer Abdeckblende 30 verkleidet werden. Dies ist in Fig. 5 als Vorderansicht, in Fig. 3 als Rückansicht, in Fig. 4 als teilgeschnittene Draufsicht und in Fig. 6 als Querschnitt entlang der Linie VI-VI in Fig. 5 dargestellt.

Die Abdeckblende 30 ist etwa U-förmig gebogen. Sie besitzt einen federnd geschlitzten Deckel 31, der zwischen den Verbindungskanälen 16, 17 bzw. den heizkörperseitigen Rohranschlüssen 18 einrastet. Die Innenseite der Abdeckblende 30 trägt einen Halter 32, der auf den bodenseitigen Rohranschlüssen 15 aufrastet. Dank geeigneter Ausschnitte bleiben die Verschlußkappen 25 der Absperr- und Entleerungsöffnungen frei zugänglich.

Die Mittelachsen der bodenseitigen Rohranschlüsse 15 liegen auf den Ecken eines Quadrates 40.

Fig. 7 zeigt einen Längsschnitt durch die Rücklauf-Teilarmatur 10, aufgeschraubt auf die Enden der Rücklaufrohre 4. Man erkennt den U-förmigen Durchleitkanal 12, der die beiden bodenseitigen Rohranschlüsse 15 verbindet, sowie den von dem Durchleitkanal 12 abzweigenden Verbindungskanal 16 mit seinem heizkörperseitigen Rohranschluß 18. Die Mittelachse 28 des heizkörperseitigen Rohranschlusses 18 fluchtet mit der Mittelachse eines der beiden bodenseitigen Rohranschlüsse 15.

Der Verbindungskanal 16 kann mit Hilfe einer Absperrschraube 26 mit integrierter Entleerung abgesperrt werden, beispielsweise um Reparaturen am Heizkörper vornehmen zu können, ohne die gesamte Heizungsanlage entleeren zu müssen. Ein eingeformter Schwerkraftstopp 27 verhindert wirksam unerwünschte Strömungen des Heizmediums bei abgesperrtem Heizkörperventil 5.

## Patentansprüche

1. Armatur (1) zum Anschließen von Heizkörpern (2, 2') an Vorlaufrohre (3) und Rücklaufrohre (4) eines im Estrich verlegten Zweirohr-Heizungssystems, wobei die Armatur zwei U-förmige Durchleitkanäle (12) mit je zwei bodenseitigen Rohranschlüssen (15) und je einen von den Durchleitkanälen (12) abzweigenden Verbindungskanal (16) mit je einem heizkörperseitigen Rohranschluss (18) umfasst, die Armatur (1) aus zwei Teilarmaturen (10, 11) besteht, einer Vorlauf- und einer Rüdelauf-Teilarmatur, und jede Teilarmatur (10, 11) je einen der zwei U-förmigen Durchleitkanäle (12), je einen der zwei Verbindungskanäle (16) und die zugehörigen Rohranschlüsse (15, 18) umfasst, gekennzeichnet durch die Merkmale:
- an den Seitenwänden einer der Teilarmaturer (10, 11) oder der beiden Teilarmaturen (10, 11) sind Erhebungen (22, 22') angeformt,
- die Erhebungen (22, 22') korrespondieren mit Vertiefungen (21) in oder mit den Erhebungen (22, 22') auf den Seitenwänden der jeweils anderen Teilarmatur (11, 10),
- ein Verbindungselement (23) verbindet die beiden Teilarmaturen (10, 11) wahlweise in einer von zwei spiegelbildlichen Positionen.

2. Armatur nach Anspruch 1, gekennzeichnet durch das Merkmal:
- die Erhebungen (22, 22') sind an den Seitenwänden der Rücklauf-Teilarmatur (10) angeformt.

3. Armatur nach einem der Ansprüche 1 oder 2, gekennzeichnet durch das Merkmal:
- an den Erhebungen (22, 22') sind Zentrierzapfen und an den Seitenwänden der Teilarmaturen (10, 11) sind damit korrespondierende Zentrier vertiefungen (20, 21) vorgesehen.

4. Armatur nach einem der Ansprüche 1 bis 3, gekennzeichnet durch die Merkmale:
- in der einen Teilarmatur (11) ist eine Durchgangsbohrung (29) vorgesehen,
- in der anderen Teilarmatur (10) ist eine korrespondierende Gewindebohrung (24) vorgesehen.

5. Armatur nach Anspruch 4, gekennzeichnet durch das Merkmal:
- die Durchgangsbohrung (29) ist als offener Schlitz ausgebildet.

6. Armatur nach einem der Ansprüche 1 bis 5, gekennzeichnet durch das Merkmal:
- der Verbindungskanal (16) zum heizkörperseitigen Rohranschluss (18) umfasst
- eine Absperrschraube (26) mit integrierter Entleerung,
- einen Schwerkraftstopp (27).

7. Armatur nach einem der Ansprüche 1 bis 6, gekennzeichnet durch das Merkmal:
- die Mittelachsen der bodenseitigen Rohranschlüsse (15) liegen auf den Ecken eines Quadrates (40).

8. Armatur nach einem der Ansprüche 1 bis 7, gekennzeichnet durch das Merkmal:
- die Mittelachse (28) des heizkörperseitigen Rohranschlusses (18) fluchtet mit der Mittelachse eines der beiden bodenseitigen Rohranschlüsse (15).

9. Armatur nach einem der Ansprüche 1 bis 8, gekennzeichnet durch die Merkmale:
- es ist eine auf die Armatur (1) aufsteckbare Abdeckblende (30) vorgesehen,
- die Abdeckblende (30) ist etwa U-förmig gebogen.

10. Armatur nach Anspruch 9, gekennzeichnet durch das Merkmal:
- die Abdeckblende (30) besitzt einen federnd geschlitzten Deckel (31, 33), der zwischen den Verbindungskanälen (16) einrastet bzw. auf den heizkörperseitigen Rohranschlüssen (18) aufschnappt.

11. Armatur nach Anspruch 9 oder 10, gekennzeichnet durch die Merkmale:
- die Innenseite der Abdeckblende (30) trägt einen Halter (32),
- der Abstandshalter (32) rastet auf die bodenseitigen Rohranschlüsse (15) auf.

## Claims

1. A fitting (1) for connecting radiators (2,2') to flow pipes (3) and return pipes (4) of a two-pipe heating system mounted in the screed, wherein the fitting comprises two U-shaped passages (12) with two respective pipe connections (15) on the floor side and a respective connecting duct (16) which branches off from the passages (12) and has a respective pipe connection (18) on the radiator side, the fitting (1) comprising two partial fittings (10,11), a flow and a return partial fitting, and each partial fitting (10,11) comprising a respective one of the two U-shaped passages (12), one of the two respective connecting ducts (16) and the associated pipe connections (15,18), characterised by the features:
- projections (22,22') are formed on the side walls of one of the partial fittings (10,11) or of both partial fittings (10,11),
- the projections (22,22') register with recesses (21) in or with the projections (22,22') on the side walls of the respective other partial fitting (11,10),
- a connecting element (23) connects the two partial fittings (10,11) in one of two alternative mirror-image positions.

2. A fitting according to Claim 1, characterised by the feature:
- the projections (22,22') are formed on the side walls of the return partial fitting (10).

3. A fitting according to either Claim 1 or Claim 2, characterised by the feature:
- centering pins are provided on the projections (22,22') and centering recesses (20,21) corresponding thereto are provided on the side walls of the partial fittings (10,11).

4. A fitting according to any one of Claims 1 to 3, characterised by the features:
- a through-bore (29) is provided in one partial fitting (11),
- a corresponding threaded bore (24) is provided in the other partial fitting (10).

5. A fitting according to Claim 4, characterised by the feature:
- the through-bore (29) is in the form of an open slot.

6. A fitting according to any one of Claims 1 to 5, characterised by the feature:
- the connecting duct (16) to the pipe connection (18) on the radiator side comprises
- a shut-off screw (26) with integrated drain,
- a gravity stop (27).

7. A fitting according to any one of Claims 1 to 6, characterised by the feature:
- the centre axes of the pipe connections (15) on the floor side are situated at the corners of a square (40).

8. A fitting according to any one of Claims 1 to 7, characterised by the feature:
- the centre axis (28) of the pipe connection (18) on the radiator side is in alignment with the centre axis of one of the two pipe connections (15) on the floor side.

9. A fitting according to any one of Claims 1 to 8, characterised by the features:
- a shield (30) is provided which can be fitted on to the fitting (1),
- the shield (30) is bent approximately in a U-shape.

10. A fitting according to Claim 9, characterised by the feature:
- the shield (30) has a flexibly slotted cover (31,33) which engages between the connecting ducts (16) or snaps on to the pipe connections (18) on the radiator side.

11. A fitting according to Claim 9 or 10, characterised by the features:
- the inside of the shield (30) has retaining means (32),
- the retaining means (32) engage on the pipe connections (15) on the floor side.

## Revendications

1. Organe de robinetterie (1) pour le raccordement de radiateurs (2, 2') à des tuyaux aller (3) et des tuyaux retour (4) d'un système de chauffage à deux tuyaux posés dans la chape, l'organe de robinetterie comprenant deux canaux de transit (12) en forme de U équipés chacun de deux raccords de tuyaux (15) côté sol et d'un canal de liaison dérivant des canaux de transit (12) avec un raccord de tuyau (18) côté radiateur, l'organe de robinetterie (1) étant constitué de deux organes partiels (10, 11), un organe aller et un organe retour, et chaque organe partiel (10, 11) comprenant chacun l'un des deux canaux de transit (12) en forme de U, l'un des deux canaux de liaison (16) et les raccords de tuyau (15, 18) correspondants, caractérisé par les caractéristiques suivantes :
- des éminences (22, 22') sont formées sur les parois latérales de l'un des organes partiels (10, 11) ou des deux organes partiels (10, 11),
- ces éminences (22, 22') sont de forme complémentaire à des évidements (21) dans ou avec les éminences (22, 22') situées sur les parois latérales de respectivement l'autre organe partiel (11, 10),
- un élément de liaison (23) relie les deux organes partiels (10, 11) au choix dans l'une des deux positions symétriques.

2. Organe de robinetterie selon la revendication 1, caractérisé par la caractéristique suivante :
- les éminences (22, 22') sont formées sur les parois latérales de l'organe partiel retour (10).

3. Organe de robinetterie selon l'une des revendications 1 ou 2, caractérisé par la caractéristique suivante :
- sur les éminences (22, 22') d'un organe partiel aller et d'un retour et sur les parois latérales des organes partiels (10, 11) sont prévus des évidements de centrage (20, 21) de forme complémentaire.

4. Organe de robinetterie selon l'une quelconque des revendications 1 à 3, caractérisé par les caractéristiques suivantes :
- un alésage de passage (29) est prévu dans l'un des organes partiels de robinetterie (11),
- un alésage fileté complémentaire (24) est prévu dans l'autre organe partiel de robinetterie (10).

5. Organe de robinetterie selon la revendication 4, caractérisé par la caractéristique suivante :
- l'alésage de passage (29) est conçu comme une fente ouverte.

6. Organe de robinetterie selon l'une quelconque des revendications 1 à 5, caractérisé par la caractéristique suivante :
le canal (16) de liaison du raccord de tuyaux (18) côté radiateur comprend
- une vis d'arrêt (26) avec vidange intégrée,
- un arrêt par gravité (27).

7. Organe de robinetterie selon l'une quelconque des revendications 1 à 6, caractérisé par la caractéristique suivante :
- les axes centraux des raccords des tuyaux (15) côté sol se situent dans les angles d'un carré (40).

8. Organe de robinetterie selon l'une quelconque des revendications 1 à 7, caractérisé par la caractéristique suivante :
- l'axe central (28) du raccord de tuyau (18) côté radiateur est aligné avec l'axe central de l'un des deux raccords de tuyau (15) côté sol.

9. Organe de robinetterie selon l'une quelconque des revendications 1 à 8, caractérisé par les caractéristiques suivantes :
- il est prévu un cache de recouvrement (30) emboîtable sur l'organe de robinetterie (1),
- le cache de recouvrement (30) est courbé à peu près en forme de U.

10. Organe de robinetterie selon la revendication 9, caractérisé par la caractéristique suivante :
- le cache de recouvrement (30) comprend un couvercle (31, 33), fendu à effet de ressort, qui s'enclenche entre les canaux de liaison (16), respectivement s'emboîte sur les raccords de tuyau (18) côté radiateur.

11. Organe de robinetterie selon la revendication 9 ou 10, caractérisé par les caractéristiques suivantes :
- le côté intérieur du cache de recouvrement (30) porte un écarteur (32),
- l'écarteur (32) s'enclenche sur les raccords de tuyau (15) côté sol.
